# EUROPÄISCHE PATENTSCHRIFT

(11) **EP 3 034 856 B1**
(45) Veröffentlichungstag und Bekanntmachung des Hinweises auf die Patenterteilung: **12.12.2018**
(21) Anmeldenummer: 15191378.7
(22) Anmeldetag: 26.10.2015
(51) Int. Cl.: F02M 61/16, F02M 61/20, F02M 51/06

(54) **BRENNSTOFFEINSPRITZVENTIL**
FUEL INJECTOR VALVE
SOUPAPE D'INJECTION DE COMBUSTIBLE

(30) Priorität: 16.12.2014 DE 102014225999
(43) Veröffentlichungstag der Anmeldung: 22.06.2016
(73) Patentinhaber: ROBERT BOSCH GMBH, 70442 Stuttgart (DE)
(72) Erfinder: Duru, Buenyamin, 70839 Gerlingen (DE)

(56) Entgegenhaltungen:
- EP-A1- 1 806 497
- EP-A1- 2 811 151
- WO-A1-02/068816
- WO-A1-2008/148709
- DE-A1- 10 220 632
- DE-A1-102009 000 183

## Beschreibung

### Stand der Technik

Die Erfindung geht aus von einem Brennstoffeinspritzventil nach der Gattung des Hauptanspruchs.

Aus der DE 40 03 228 A1 ist ein Brennstoffeinspritzventil bekannt, bei dem ein Brennstofffilter am zulaufseitigen Ende des Brennstoffeinspritzventils in den Brennstoffeinlassstutzen eingepresst ist. Dieser Brennstofffilter ist am Umfang beispielsweise mit einem Messingring versehen, der mit der Wandung des Brennstoffeinlassstutzens die Paarung beim Einpressen des Brennstofffilters bildet. Der Messingring umgibt einen ringförmigen Kunststoffmassivabschnitt des Grundkörpers des Brennstofffilters, von dem aus z.B. drei Stege in Längsrichtung bis zu einem gemeinsamen Bodenabschnitt verlaufen, von denen das eigentliche Siebgewebe in diesen Teilbereichen umspritzt ist. Eine Einstellhülse stromabwärts des Brennstofffilters dient zur Einstellung der Federvorspannung einer an der Einstellhülse anliegenden Rückstellfeder.

Bekannt sind desweiteren bereits Brennstoffeinspritzventile, bei denen die Einstellhülse und der Brennstofffilter als ein so genanntes Kombibauteil vorliegen, also die beiden Funktionen der Einstellung der Federvorspannung einer an der Einstellhülse anliegenden Rückstellfeder und die Filterung des einströmenden Brennstoffs in einem Bauteil integriert sind (US 5,335,863 A, US 6,434,822 B1, EP 1 296 057 B1, EP 2 426 351 A1, EP 1 377 747 A1). Alle bekannten Lösungen zeichnen sich dadurch aus, dass ein Pressbereich im Bereich der Einstellhülse vorgesehen ist, der mit der Wandung des sie umgebenden Anschlussstutzens eine Presspassung eingeht, die so eng gewählt ist, dass über die Lebensdauer des Brennstoffeinspritzventils die Federspannung konstant gehalten bleibt, also ein Verrutschen der Einstellhülse ausgeschlossen ist.

Aus der EP1806497A1 ist bereits ein Brennstoffeinspritzventil für Brennstoffeinspritzanlagen von Brennkraftmaschinen, insbesondere zum direkten Einspritzen von Brennstoff in den Brennraum einer Brennkraftmaschine bekannt. Das Ventil besitzt einen Aktuator, durch dessen Erregung eine Hubbewegung einer Ventilnadel erzielbar ist, wodurch eine Betätigung eines Ventilschließkörpers, der zusammen mit einer Ventilsitzfläche einen Dichtsitz bildet, ermöglicht ist. Außerdem weist das Ventil eine zulaufseitige Brennstoffzufuhr auf, wobei in dem Brennstoffzulauf ein Einstellelement zur Einstellung der Federkraft einer Rückstellfeder angeordnet ist und wobei das Einstellelement von einer Hülse nach außen begrenzt ist und in der Wandung und im Boden der Hülse ein Filterbereich mit einer Vielzahl von Durchgangsöffnungen vorgesehen ist, die beispielsweise mittels Laserbohren eingebracht sind.

Aus der DE102009000183A1 ist bereits ein Brennstoffeinspritzventil bekannt, bei dem im Inneren eines Filterelements ein scheibenförmiges Drosselelement als eigenständiges Einlegeteil eingebracht ist. Das Filterelement ist in die zulaufseitige Brennstoffzufuhr des Brennstoffeinspritzventils eingepresst. Die Funktionsintegration betrifft insofern das Filtern des Brennstoffs sowie das Dämpfen von Druckpulsationen in einer Baugruppe, nicht jedoch die Funktion eines Einstellelements zur Einstellung der Federkraft einer Rückstellfeder.

### Vorteile der Erfindung

Das erfindungsgemäße Brennstoffeinspritzventil mit den Merkmalen des Hauptanspruchs hat den Vorteil, dass ein Einstellelement als Kombibauteil im Brennstoffzulauf eingesetzt ist, dass eine hohe Funktionsintegration (Einstellung der Federkraft der Rückstellfeder, Filterung des Brennstoffs, Dämpfung von Druckpulsationen) in sich vereint, wobei das Einstellelement von einer Hülse nach außen hin gebildet ist, die ein Einlegeteil in ihrem Inneren aufnimmt und dieses sicher und geschützt umschließt und in deren Wandung unmittelbar eine Filterfunktion integriert ist.

Mit sehr geringen Zusatzkosten und zudem einfach herstellbar ist durch das Einbringen eines scheibenförmigen Drosselelements mit einer integrierten Drosselbohrung in dem Einstellelement eine erhebliche Geräuschreduzierung gegenüber Brennstoffeinspritzventilen ähnlicher Bauart und vergleichbarer konstruktiver Ausgestaltung erzielbar.

Da in idealer Weise in dem Einstellelement ein Filterelement integriert ist, ist die höchste denkbare Funktionsintegration an dem erfindungsgemäßen Einstellelement vorgenommen.

Durch die in den Unteransprüchen aufgeführten Maßnahmen sind vorteilhafte Weiterbildungen und Verbesserungen des im Hauptanspruch angegebenen Brennstoffeinspritzventils möglich.

In vorteilhafter Weise weist der in der Hülse vorgesehene Filterbereich des Einstellelements zwischen 3000 und 17000 Durchgangsöffnungen auf, die beispielsweise mittels Laserbohren eingebracht sind. Dabei ist die Querschnittsfläche des Filterbereichs als Summe aller Querschnitte der Durchgangsöffnungen größer als die Querschnittsfläche der Drosselbohrung des Drosselelements.

In vorteilhafter Weise kann eine Federführung besonders einfach und kostengünstig bei der Herstellung der Hülse des Einstellelements direkt mit integriert werden, ohne dass zusätzliche Bauteile erforderlich wären. Die Kosten der Herstellung des Einstellelements können auf diese Weise niedrig gehalten werden. Die Innengeometrien des Innenpols und der Anschlusshülse können vereinfacht gefertigt werden; die Toleranzanforderungen können gesenkt werden. Die am Einstellelement erfindungsgemäß integrierte Federführung hat zudem den Vorteil, dass in der Innenpolbohrung der Verschleiß gegenüber direkt im Innenpol angeordneter Federführungen deutlich herabgesetzt ist.

### Zeichnung

Ausführungsbeispiele der Erfindung sind in der Zeichnung vereinfacht dargestellt und in der nachfolgenden Beschreibung näher erläutert. Es zeigen Figur 1 einen axialen Schnitt durch ein Brennstoffeinspritzventil gemäß dem Stand der Technik, Figur 2 einen vergrößerten Ausschnitt aus dem in Figur 1 dargestellten Brennstoffeinspritzventil im Bereich II in Figur 1 mit einer erfindungsgemäßen Ausgestaltung des Einstellelements, Figur 3 das Einstellelement in einer Außenansicht und Figur 4 ein aufgeschnittenes Einstellelement gemäß Figur 3.

### Beschreibung der Ausführungsbeispiele

Bevor anhand der Figuren 2 bis 4 Ausführungsbeispiele eines erfindungsgemäßen Brennstoffeinspritzventils näher beschrieben werden, soll zum besseren Verständnis der Erfindung zunächst anhand von Figur 1 ein bereits bekanntes Brennstoffeinspritzventil bezüglich seiner wesentlichen Bauteile kurz erläutert werden.

Das in Figur 1 dargestellte Brennstoffeinspritzventil 1 ist in der Form eines Brennstoffeinspritzventils 1 für Brennstoffeinspritzanlagen von gemischverdichtenden, fremdgezündeten Brennkraftmaschinen ausgeführt. Das Brennstoffeinspritzventil 1 eignet sich insbesondere zum direkten Einspritzen von Brennstoff in einen nicht dargestellten Brennraum einer Brennkraftmaschine.

Das Brennstoffeinspritzventil 1 besteht aus einem Düsenkörper 2, in welchem eine Ventilnadel 3 angeordnet ist. Die Ventilnadel 3 steht mit einem Ventilschließkörper 4 in Wirkverbindung, der mit einer auf einem Ventilsitzkörper 5 angeordneten Ventilsitzfläche 6 zu einem Dichtsitz zusammenwirkt. Bei dem Brennstoffeinspritzventil 1 handelt es sich im Ausführungsbeispiel um ein nach innen öffnendes Brennstoffeinspritzventil 1, welches über wenigstens eine Abspritzöffnung 7 verfügt. Der Düsenkörper 2 ist durch eine Dichtung 8 gegen einen Außenpol 9 einer Magnetspule 10 abgedichtet. Die Magnetspule 10 ist in einem Spulengehäuse 11 gekapselt und auf einen Spulenträger 12 gewickelt, welcher an einem Innenpol 13 der Magnetspule 10 anliegt. Der Innenpol 13 und der Außenpol 9 sind durch eine Verengung 26 voneinander getrennt und miteinander durch ein nicht ferromagnetisches Verbindungsbauteil 29 verbunden. Die Magnetspule 10 wird über eine Leitung 19 von einem über einen elektrischen Steckkontakt 17 zuführbaren elektrischen Strom erregt. Der Steckkontakt 17 ist von einer Kunststoffummantelung 18 umgeben, die am Innenpol 13 angespritzt sein kann.

Die Ventilnadel 3 ist in einer Ventilnadelführung 14 geführt, welche scheibenförmig ausgeführt ist. Zur Hubeinstellung dient eine zugepaarte Einstellscheibe 15. Stromaufwärts der Einstellscheibe 15 befindet sich ein Anker 20. Dieser steht über einen ersten Flansch 21 kraftschlüssig mit der Ventilnadel 3 in Verbindung, welche durch eine Schweißnaht 22 mit dem ersten Flansch 21 verbunden ist. Auf dem ersten Flansch 21 stützt sich eine Rückstellfeder 23 ab, welche in der vorliegenden Bauform des Brennstoffeinspritzventils 1 durch eine Einstellhülse 24 auf Vorspannung gebracht wird.

In der oberen Ventilnadelführung 14, im Anker 20 und an einem unteren Führungselement 36 verlaufen Brennstoffkanäle 30, 31 und 32. Der Brennstoff wird über eine zentrale Brennstoffzufuhr 16 zugeführt und durch ein Filterelement 25 gefiltert. Das Brennstoffeinspritzventil 1 ist durch eine Dichtung 28 gegen eine nicht weiter dargestellte Brennstoffverteilerleitung und durch eine weitere Dichtung 37 gegen einen nicht weiter dargestellten Zylinderkopf abgedichtet. Zwischen dem ersten Flansch 21 und dem Anker 20 ist eine Vorhubfeder 38 angeordnet, welche den Anker 20 im Ruhezustand des Brennstoffeinspritzventils 1 in Anlage an dem zweiten Flansch 34 hält. Die Federkonstante der Vorhubfeder 38 ist dabei wesentlich kleiner als die Federkonstante der Rückstellfeder 23.

Im Ruhezustand des Brennstoffeinspritzventils 1 wird der Anker 20 von der Rückstellfeder 23 und der Vorhubfeder 38 entgegen seiner Hubrichtung so beaufschlagt, dass der Ventilschließkörper 4 an der Ventilsitzfläche 6 in dichtender Anlage gehalten wird. Bei Erregung der Magnetspule 10 baut diese ein Magnetfeld auf, welches den Anker 20 zunächst entgegen der Federkraft der Vorhubfeder 38 in Hubrichtung bewegt, wobei ein Ankerfreiweg durch den Abstand zwischen dem ersten Flansch 21 und dem Anker 20 vorgegeben ist. Nach Durchlaufen des Ankerfreiwegs nimmt der Anker 20 den ersten Flansch 21, welcher mit der Ventilnadel 3 verschweißt ist, entgegen der Federkraft der Rückstellfeder 23 ebenfalls in Hubrichtung mit. Der Anker 20 durchläuft dabei einen Gesamthub, der der Höhe des Arbeitsspaltes 27 zwischen dem Anker 20 und dem Innenpol 13 entspricht. Der mit der Ventilnadel 3 in Verbindung stehende Ventilschließkörper 4 hebt von der Ventilsitzfläche 6 ab, und der über die Brennstoffkanäle 30 bis 32 geführte Brennstoff wird durch die Abspritzöffnung 7 abgespritzt.

Wird der Spulenstrom abgeschaltet, fällt der Anker 20 nach genügendem Abbau des Magnetfeldes durch den Druck der Rückstellfeder 23 vom Innenpol 13 ab, wodurch sich der mit der Ventilnadel 3 in Verbindung stehende erste Flansch 21 entgegen der Hubrichtung bewegt. Die Ventilnadel 3 wird dadurch in die gleiche Richtung bewegt, wodurch der Ventilschließkörper 4 auf der Ventilsitzfläche 6 aufsetzt und das Brennstoffeinspritzventil 1 geschlossen wird. Die Vorhubfeder 38 beaufschlagt den Anker 20 dann wiederum so, dass dieser nicht von dem zweiten Flansch 34 zurückprellt, sondern ohne Anschlagspreller in den Ruhezustand zurückkehrt.

Der Innenpol 13 ist zum Zulaufende des Brennstoffeinspritzventils 1 hin hülsenförmig ausgeführt und bildet insofern in diesem Bereich eine Anschlusshülse 40. Die Anschlusshülse 40 kann auch als separates Bauteil unabhängig vom Innenpol 13 ausgeformt sein, in die dann z.B. der Innenpol 13 eingepasst ist. Im Bereich der Anschlusshülse 40 ist das Filterelement 25 eingebracht, das der Herausfiltrierung solcher Partikel im Brennstoff dient, die ansonsten zu Funktionsbeeinträchtigungen an den relevanten Ventilbauteilen wie dem Dichtsitz führen könnten.

Der elektromagnetische Kreis kann z.B. auch durch einen Piezoaktor oder einen magnetostriktiven Aktor als Aktuator ersetzt werden.

Figur 2 zeigt in einer auszugsweisen axialen Schnittdarstellung den in Figur 1 mit II bezeichneten Ausschnitt als ein erfindungsgemäßes Ausführungsbeispiel eines Einstellelements 50, das als Kombibauteil ausgeführt ist und zumindest die Funktionen der Einstellhülse 24 und des Filterelements 25 vereint. Das Einstellelement 50 besteht dabei selbst nur aus zwei Einzelteilen. So bildet die äußere Ummantelung des Einstellelements 50 eine metallene Hülse 51, die z.B. mehrfach gestuft ausgeführt ist und mittels Tiefziehen hergestellt ist. Die dünnwandige Hülse 51 weist dabei z.B. in einem zulaufseitigen Abschnitt einen radial vergrößerten Bereich 61 auf, der den durchmessergrößten Bereich des Einstellelements 50 darstellt. In axialer Richtung schließt sich daran ein durchmesserkleinerer Bereich an, der als Pressbereich 55 dient. Der axial darauffolgende abströmseitige Abschnitt ist der durchmesserkleinste Bereich 62 des Einstellelements 50, der aber nur geringfügig kleiner im Außendurchmesser ist als der Pressbereich 55 und als Filterbereich 62 fungiert.

In der tiefgezogenen Hülse 51 ist insofern das Filterelement unmittelbar integriert; ein zusätzliches Siebteil als Einsatz für das Einstellelement 50 ist nicht erforderlich. Der Filterbereich 62 zeichnet sich dadurch aus, dass eine Vielzahl von Durchgangsöffnungen 63 in ihm vorgesehen ist. Um einen möglichst großen, nicht drosselnden Durchfluss durch die filternden Durchgangsöffnungen 63 zu ermöglichen, weist der Filterbereich 62 in der Hülse 51 des Einstellelements 50 zwischen 3000 und 17000 Durchgangsöffnungen 63 auf. Die Querschnittsfläche des Filterbereichs 62 ist dabei als Summe aller Querschnitte der Durchgangsöffnungen 63 größer als die Querschnittsfläche einer Drosselbohrung 54 eines im Einstellelement 50 integrierten Drosselelements 56. In konkreten Zahlen ausgedrückt, bedeutet dies, dass die Querschnittsfläche des Filterbereichs 62 als Summe aller Querschnitte der Durchgangsöffnungen 63 je nach Auslegung zwischen 1 mm² und 10 mm² beträgt. Die Durchgangsöffnungen 63 werden idealerweise mittels Laserbohren in der Wandung der Hülse 51 eingebracht.

Insbesondere bei Hochdruckeinspritzventilen, die z.B. mit einem Brennstoffdruck von > 100 bar versorgt werden, hat sich gezeigt, dass es im Betrieb zu einer erheblichen Geräuschentwicklung kommt, die als z.T. störend empfunden werden kann. Eine wirksame Geräuschreduzierung erfolgt dadurch, dass im Zulaufbereich des Einstellelements 50 eine Drosselbohrung 54 vorgesehen ist, die einen Öffnungsquerschnitt besitzt, der um ein Vielfaches kleiner ist als der Öffnungsquerschnitt der Anschlusshülse 40 bzw. des Innenpols 13. Die Drosselbohrung 54 besitzt dabei z.B. einen Durchmesser von 0,4 mm bis 1,5 mm je nach Öffnungsweite der Anschlusshülse 40. Mit Hilfe der Drosselbohrung 54 kann eine gezielte Dämpfung von Druckpulsationen im Inneren des Brennstoffeinspritzventils erfolgen. Die Drosselbohrung 54 ist in einem eigenständigen Einlegeteil eingebracht, das als scheibenförmiges Drosselelement 56 ausgeführt ist. Das Drosselelement 56 ist zumindest teilweise im radial vergrößerten Bereich 61 der dünnwandigen Hülse 51 untergebracht. Zur sicheren Aufnahme des Drosselelements 56 ist die Hülse 51 oberhalb des Pressbereichs 55 konisch auskragend mit einer Auftulpung 60 ausgeführt. Da das Drosselelement 56 zumindest in einem Teilbereich selbst mit einer konischen Mantelfläche versehen ist, kann das Drosselelement 56 formschlüssig im Bereich der Auftulpung 60 des radial vergrößerten Bereichs 61 der Hülse 51 aufgenommen werden. Zusätzlich gesichert kann dieser Verbindungsbereich dadurch sein, dass eine Schweißverbindung 69 in Form einer umlaufenden Naht oder mehrerer Heftpunkte im Bereich der Auftulpung 60 erzeugt wird. Die Schweißverbindung 69 kann wahlweise durch Laser-, Roll-, Widerstandsschweißen o.ä. Fügeverfahren hergestellt werden. Der Randbereich des Drosselelements 56 ist dabei so weit abgedichtet ist, dass ein Bypass zu der Drosselbohrung 54 verhindert ist. Das Drosselelement 56 besitzt beispielsweise einen zulaufseitigen Abschnitt 66, der durchmessserkleiner ist als der Bereich, der mit dem radial vergrößerten Bereich 61 der Hülse 51 korrespondiert, und der aus der Hülse 51 heraussteht. Alternativ zur konisch auskragenden Auftulpung 60 kann der radial vergrößerte Bereich 61 der Hülse 51 auch zylindrisch ausgeführt sein, so dass in diesem Falle auch das Drosselelement 56 einen zylindrischen Einschubbereich aufweist.

Das untere, abströmseitige Ende des Einstellelements 50 wird von einem zapfenartigen Führungsmittel 67 gebildet, das sich an den Filterbereich 62 anschließt, aber einen deutlich kleineren Durchmesser aufweist und der Führung der Rückstellfeder 23 dient, so dass in vorteilhafter Weise eine weitere Funktion in dem Einstellelement 50 integriert ist.

Während des Montageprozesses wird das Einstellelement 50 in den Innenpol 13 geführt, wobei dann letztlich über den Pressbereich 55 die Rückstellfeder 23 auf ein gewünschtes Voreinpressmaß eingestellt wird. Bei der Montage der Anschlusshülse 40 wird die Anschlusshülse 40 über das hinausstehende obere Ende des Einstellelements 50 gesteckt. Nach dieser Montage und der Verschweißung der Anschlusshülse 40 am Innenpol 13 können schlussendlich durch Verschieben des Einstellelements 50 die dynamische Abspritzmenge und die Federkraft der Rückstellfeder 23 endgültig fest eingestellt werden.

Figur 3 zeigt das Einstellelement 50 in einer Außenansicht. Dabei wir die Ausbildung der Hülse 51 deutlich, die über ihre axiale Länge gesehen mehrere Bereiche 55, 61, 62 aufweist, die einen unterschiedlichen Außendurchmesser haben. Das Drosselelement 56 kann in idealer Weise eine einfache, präzis im Außen- und Innendurchmesser hergestellte Scheibe mit parallel verlaufenden Stirnseiten sein.

In Figur 4 ist das Einstellelement 50 gemäß Figur 3 in einer Schnittdarstellung gezeigt. Das Drosselelement 56 ist scheibenförmig und gestuft ausgeführt und steht zulaufseitig aus der Hülse 51 über die Auftulpung 60 der Hülse 51 heraus. Der hinausstehende zapfenartige Abschnitt 66 weist einen deutlich geringeren Außendurchmesser auf als den Außendurchmesser des innerhalb der Hülse 51 liegenden Abschnitts des Drosselelements 56.

Die Erfindung ist nicht auf die dargestellten Ausführungsbeispiele beschränkt und auch bei einer Vielzahl anderer Bauweisen von Brennstoffeinspritzventilen im Vergleich zu der in Figur 1 gezeigten Bauform des Brennstoffeinspritzventils realisierbar.

## Patentansprüche

1. Brennstoffeinspritzventil (1) für Brennstoffeinspritzanlagen von Brennkraftmaschinen, insbesondere zum direkten Einspritzen von Brennstoff in den Brennraum einer Brennkraftmaschine, mit einem Aktuator (9, 10, 13, 20), durch dessen Erregung eine Hubbewegung einer Ventilnadel (3) erzielbar ist, wodurch eine Betätigung eines Ventilschließkörpers (4), der zusammen mit einer Ventilsitzfläche (6) einen Dichtsitz bildet, ermöglicht ist, und mit einer zulaufseitigen Brennstoffzufuhr (16), wobei in dem Brennstoffzulauf ein Einstellelement (50) zur Einstellung der Federkraft einer Rückstellfeder (23) angeordnet ist, wobei das Einstellelement (50) von einer Hülse (51) nach außen begrenzt ist, wobei in der Wandung der Hülse (51) ein Filterbereich (62) mit einer Vielzahl von Durchgangsöffnungen (63) vorgesehen ist,
**dadurch gekennzeichnet,**
**dass** im Inneren der Hülse (51) ein Drosselelement (56) als eigenständiges Einlegeteil eingebracht ist, wobei das Drosselelement (56) zumindest teilweise in einem radial vergrößerten Bereich (61) der Hülse (51) untergebracht ist und zur sicheren Aufnahme des Drosselelements (56) die Hülse (51) konisch auskragend mit einer Auftulpung (60) ausgeführt ist, so dass das zumindest teilweise mit einer konischen Mantelfläche versehene Drosselelement (56) formschlüssig im Bereich der Auftulpung (60) der Hülse (51) aufgenommen ist.

2. Brennstoffeinspritzventil nach Anspruch 1,
**dadurch gekennzeichnet,**
**dass** die Hülse (51) ein dünnwandiges tiefgezogenes Bauteil darstellt.

3. Brennstoffeinspritzventil nach Anspruch 1 oder 2,
**dadurch gekennzeichnet,**
**dass** in dem Drosselelement (56) eine Strömungsdrossel in Form einer Drosselbohrung (54) vorgesehen ist, die einen Öffnungsquerschnitt besitzt, der um ein Vielfaches kleiner ist als der Öffnungsquerschnitt der Brennstoffzufuhr (16).

4. Brennstoffeinspritzventil nach einem der vorhergehenden Ansprüche,
**dadurch gekennzeichnet,**
**dass** das Drosselelement (56) scheibenförmig ausgebildet ist.

5. Brennstoffeinspritzventil nach Anspruch 4,
**dadurch gekennzeichnet,**
**dass** das Drosselelement (56) mit einem Abschnitt (66) aus der Hülse (51) heraussteht.

6. Brennstoffeinspritzventil nach einem der vorhergehenden Ansprüche, **dadurch gekennzeichnet,**
**dass** das Drosselelement (56) zulaufseitig in der Hülse (51) des Einstellelements (50) eingebracht ist.

7. Brennstoffeinspritzventil nach einem der vorhergehenden Ansprüche, **dadurch gekennzeichnet,**
**dass** die Hülse (51) über ihre axiale Länge gesehen mehrere Bereiche (55, 61, 62) aufweist, die einen unterschiedlichen Außendurchmesser haben.

8. Brennstoffeinspritzventil nach einem der vorhergehenden Ansprüche,
**dadurch gekennzeichnet,**
**dass** der Filterbereich (62) in der Hülse (51) des Einstellelements (50) zwischen 3000 und 17000 Durchgangsöffnungen (63) aufweist.

9. Brennstoffeinspritzventil nach Anspruch 8,
**dadurch gekennzeichnet,**
**dass** die Querschnittsfläche des Filterbereichs (62) als Summe aller Querschnitte der Durchgangsöffnungen (63) größer ist als die Querschnittsfläche der Drosselbohrung (54) des Drosselelements (56).

10. Brennstoffeinspritzventil nach Anspruch 9,
**dadurch gekennzeichnet,**
**dass** die Querschnittsfläche des Filterbereichs (62) als Summe aller Querschnitte der Durchgangsöffnungen (63) zwischen 1 mm² und 10 mm² beträgt.

11. Brennstoffeinspritzventil nach einem der vorhergehenden Ansprüche,
**dadurch gekennzeichnet,**
**dass** an der Hülse (51) Mittel (67) vorgesehen sind, die der Führung der Rückstellfeder (23) dienen.

## Claims

1. Fuel injection valve (1) for fuel injection systems of internal combustion engines, in particular for the direct injection of fuel into the combustion chamber of an internal combustion engine, having an actuator (9, 10, 13, 20), by way of the excitation of which a stroke movement of a valve needle (3) can be realized, thus permitting an actuation of a valve closing body (4) which, together with a valve seat surface (6), forms a sealing seat, and having an inflow-side fuel feed (16), wherein, in the fuel inflow, there is arranged a setting element (50) for setting the spring force of a restoring spring (23), wherein the setting element (50) is delimited to the outside by a sleeve (51), wherein a filter region (62) with a multiplicity of through-openings (63) is provided in the wall of the sleeve (51),
**characterized in that**
a throttle element (56) is introduced in the interior of the sleeve (51) as an independent insert, wherein the throttle element (56) is accommodated at least partially in a radially enlarged region (61) of the sleeve (51), and the sleeve (51) is designed so as to conically project with a flare (60) for securely receiving the throttle element (56), such that the throttle element (56), which is provided at least partially with a conical lateral surface, is received in a form-fitting manner in the region of the flare (60) of the sleeve (51).

2. Fuel injection valve according to Claim 1,
**characterized**
**in that** the sleeve (51) is a thin-walled, deep-drawn component.

3. Fuel injection valve according to Claim 1 or 2,
**characterized**
**in that**, in the throttle element (56), there is provided a flow throttle in the form of a throttle bore (54) which has an opening cross section which is several times smaller than the opening cross section of the fuel feed (16).

4. Fuel injection valve according to one of the preceding claims,
**characterized**
**in that** the throttle element (56) has a disc-shaped form.

5. Fuel injection valve according to Claim 4,
**characterized**
**in that** the throttle element (56) protrudes out of the sleeve (51) with a portion (66).

6. Fuel injection valve according to one of the preceding claims,
**characterized**
**in that** the throttle element (56) is introduced on the inflow side into the sleeve (51) of the setting element (50).

7. Fuel injection valve according to one of the preceding claims,
**characterized**
**in that** the sleeve (51) has, as viewed over its axial length, a plurality of regions (55, 61, 62) which have a different outer diameter.

8. Fuel injection valve according to one of the preceding claims,
**characterized**
**in that** the filter region (62) in the sleeve (51) of the setting element (50) has between 3000 and 17000 through-openings (63).

9. Fuel injection valve according to Claim 8,
**characterized**
**in that** the cross-sectional area of the filter region (62), as the sum total of all cross sections of the through-openings (63), is greater than the cross-sectional area of the throttle bore (54) of the throttle element (56).

10. Fuel injection valve according to Claim 9,
**characterized**
**in that** the cross-sectional area of the filter region (62), as the sum total of all cross sections of the through-openings (63), is between 1 mm² and 10 mm².

11. Fuel injection valve according to one of the preceding claims,
**characterized**
**in that** means (67) which serve for guiding the restoring spring (23) are provided on the sleeve (51) .

## Revendications

1. Soupape d'injection de carburant (1) pour des installations d'injection de carburant de moteurs à combustion interne, en particulier pour l'injection directe de carburant dans la chambre de combustion d'un moteur à combustion interne, comprenant un actionneur (9, 10, 13, 20), dont l'activation permet d'obtenir un mouvement de course d'un pointeau de soupape (3), de sorte qu'un actionnement d'un corps de fermeture de soupape (4), qui forme un siège d'étanchéité conjointement avec une surface de siège de soupape (6), soit possible, et comprenant une alimentation en carburant du côté de l'entrée (16), un élément d'ajustement (50) étant disposé dans l'alimentation en carburant pour l'ajustement de la force de ressort d'un ressort de rappel (23), l'élément d'ajustement (50) étant limité vers l'extérieur par une douille (51), une région de filtre (62) avec une pluralité d'ouvertures de passage (63) étant prévue dans la paroi de la douille (51),
**caractérisée en ce que**
un élément d'étranglement (56) est introduit à l'intérieur de la douille (51) en tant que pièce d'insertion autonome, l'élément d'étranglement (56) étant monté au moins en partie dans une région (61) radialement agrandie de la douille (51) et la douille (51) étant réalisée sous forme évasée coniquement avec un évasement (60) pour recevoir de manière sûre l'élément d'étranglement (56), de telle sorte que
l'élément d'étranglement (56) pourvu au moins en partie d'une surface d'enveloppe conique soit reçu par engagement par correspondance de formes dans la région de l'évasement (60) de la douille (51).

2. Soupape d'injection de carburant selon la revendication 1,
**caractérisée en ce que**
la douille (51) constitue un composant embouti profond à paroi mince.

3. Soupape d'injection de carburant selon la revendication 1 ou 2,
**caractérisée en ce qu'**un étranglement d'écoulement sous la forme d'un alésage d'étranglement (54) est prévu dans l'élément d'étranglement (56), lequel présente une section transversale d'ouverture qui est inférieure d'un multiple à la section transversale d'ouverture de l'alimentation en carburant (16).

4. Soupape d'injection de carburant selon l'une quelconque des revendications précédentes,
**caractérisée en ce que**
l'élément d'étranglement (56) est réalisé en forme de disque.

5. Soupape d'injection de carburant selon la revendication 4,
**caractérisée en ce que**
l'élément d'étranglement (56) fait saillie hors de la douille (51) par une portion (66).

6. Soupape d'injection de carburant selon l'une quelconque des revendications précédentes,
**caractérisée en ce que**
l'élément d'étranglement (56) est introduit du côté de l'entrée dans la douille (51) de l'élément d'ajustement (50).

7. Soupape d'injection de carburant selon l'une quelconque des revendications précédentes,
**caractérisée en ce que**
la douille (51) présente, vu sur sa longueur axiale, plusieurs régions (55, 61, 62) qui présentent un diamètre extérieur différent.

8. Soupape d'injection de carburant selon l'une quelconque des revendications précédentes,
**caractérisée en ce que**
la région de filtre (62) dans la douille (51) de l'élément d'ajustement (50) présente entre 3000 et 17 000 ouvertures de passage (63).

9. Soupape d'injection de carburant selon la revendication 8,
**caractérisée en ce que**
la surface en section transversale de la région de filtre (62), en tant que somme de toutes les sections transversales des ouvertures de passage (63), est supérieure à la surface en section transversale de l'alésage d'étranglement (54) de l'élément d'étranglement (56).

10. Soupape d'injection de carburant selon la revendication 9,
**caractérisée en ce que**
la surface en section transversale de la région de filtre (62), en tant que somme de toutes les sections transversales des ouvertures de passage (63), vaut entre 1 mm² et 10 mm².

11. Soupape d'injection de carburant selon l'une quelconque des revendications précédentes,
**caractérisée en ce que**
des moyens (67) qui servent au guidage du ressort de rappel (23) sont prévus sur la douille (51).
